# EUROPÄISCHE PATENTSCHRIFT

(11) **EP 2 592 696 B1**
(45) Veröffentlichungstag und Bekanntmachung des Hinweises auf die Patenterteilung: **01.01.2014**
(21) Anmeldenummer: 11188484.7
(22) Anmeldetag: 09.11.2011
(51) Int. Cl.: H01R 9/26, H01R 13/6582, H02B 1/052

(54) **Automatisierungskomponente eines modularen Automatisierungsgerätes**
Automation components of a modular automation device
Composant d'automatisation d'un appareil d'automatisation modulaire

(43) Veröffentlichungstag der Anmeldung: 15.05.2013
(73) Patentinhaber: Siemens Aktiengesellschaft, 80333 München (DE)
(72) Erfinder: Bräunlich, Michael, 09117 Chemnitz (DE); Chowaniec, Michael, 09113 Chemnitz (DE); Griessbach, Gunter, 09423 Gelenau (DE); Schmidt, Dirk, 08321 Zschorlau/OT Albernau (DE)

(56) Entgegenhaltungen:
- EP-A1- 1 583 408
- DE-A1-102007 004 865
- DE-C1- 19 748 530
- DE-U1-202010 006 065
- KLAES G: "EMV-GERECHTE PROJEKTIERUNGSHILFEN", ELEKTROTECHNISCHE ZEITSCHRIFT - ETZ, VDE VERLAG GMBH, BERLIN, DE, 1. Januar 1999 (1999-01-01), Seiten 44-47, XP000883082, ISSN: 0948-7387

## Beschreibung

Die Erfindung betrifft eine Automatisierungskomponente eines modularen Automatisierungsgerätes mit einem Basismodul und einem auf dieses Basismodul steckbaren Elektronikmodul gemäß dem Oberbegriff des Anspruchs 1. Darüber hinaus betrifft die Erfindung ein modulares Automatisierungsgerät mit einer derartigen Automatisierungskomponente.

Aus dem Siemens-Katalog ST 70, Kapitel 9, Ausgabe 2011 ist ein Automatisierungsgerät in Form einer so genannten "Dezentralen Peripherie" bekannt, welche für eine dezentrale Automatisierung eines zu steuernden technischen Prozesses vorgesehen ist. Diese Peripherie ist über einen geeigneten Bus mit einem übergeordneten Automatisierungsgerät bzw. Automatisierungssystem verbunden und weist Automatisierungskomponenten in Form von mit Elektronikmodulen bestückten Basismodulen auf, an die Prozesssignal- und Prozessspannungsleitungen anschließbar sind, wobei über die Prozessspannungsleitungen häufig Aktoren sowie Sensoren mit einer Versorgungs- bzw. einer Prozessspannung beaufschlagt werden. Die Prozesssignalleitungen sind zur Übermittlung von Prozesssignalen vorgesehen, z. B. Prozesssignale in Form von Sensor-und/oder Aktorsignalen, wobei ein Sensor, z. B. ein Druck-oder Temperatursensor, dem Elektronikmodul der Automatisierungskomponente ein Sensorsignal zuführt, welches eine erfasste Temperatur oder einen erfassten Druck repräsentiert, und das Elektronikmodul beispielsweise nach der Verarbeitung des Sensorsignals mittels eines Aktorsignals einen Aktor ansteuert.

Gewöhnlich sind die Prozesssignalleitungen mittels einer mit Bezugspotential versehenen metallischen Hülle abgeschirmt, um den Einfluss elektromagnetischer Störfelder, insbesondere elektromagnetische Störfelder in einer rauen Prozessumgebung, zu verringern. Prozessspannungsleitungen sind dagegen oft nicht abgeschirmt. Die Störfelder können sich schädlich auf die Prozesssignale auswirken, beispielsweise in Form einer störenden Signalbeeinflussung, und können ferner die Prozessspannungen störend beeinflussen. Allerdings können über diese metallische Hülle bzw. Abschirmung hochfrequente Ströme flie-βen, die sich ebenfalls nachteilig auswirken; denn diese erzeugen ein magnetisches Störfeld, welches in den Prozesssignal- und Prozessspannungsleitungen Störspannungen induzieren kann und somit die über die Anschlusselemente der Automatisierungskomponente geleiteten Nutzsignale störend beeinflusst.
Es sind daher Maßnahmen erforderlich, welche ein Einkoppeln der genannten Störungen in die Automatisierungskomponente weitgehend verhindern, um dadurch ein fehlerfreies und sichereres Steuern eines technischen Prozesses zu gewährleisten, d. h. um dadurch sicherzustellen, dass die Automatisierungskomponente bzw. das Automatisierungsgerät einen technischen Prozess zur Lösung der Automatisierungsaufgabe fehlerfrei steuern kann.

Eine Automatisierungskomponente gemäß dem Oberbegriff des Anspruchs 1 sowie ein Automatisierungsgerät gemäß dem Oberbegriff des Anspruchs 5 ist aus der DE 197 48 530 C1 bekannt. Maßnahmen, um ein gutes Verhalten im Hinblick auf die elektromagnetische Verträglichkeit (EMV-Verhalten) zu erzielen, werden dort nicht vorgeschlagen.

Der Erfindung liegt daher die Aufgabe zugrunde, eine Automatisierungskomponente der eingangs genannten Art mit einem verbesserten Verhalten im Hinblick auf die elektromagnetische Verträglichkeit (EMV-Verhalten) und darüber hinaus ein modulares Automatisierungsgerät mit einem verbesserten EMV-Verhalten zu schaffen.

Diese Aufgabe wird im Hinblick auf die Automatisierungskomponente durch die im kennzeichnenden Teil des Anspruchs 1, bezüglich des modularen Automatisierungsgerätes durch die im kennzeichnenden Teil des Anspruchs 5 angegebenen Maßnahmen gelöst.

Die Anschlusselemente zum Kontaktieren mit den Prozesssignal-und Prozessspannungsleitungen sind Bestandteil eines Anschlussblockes, welcher auf einem Trägerelement in Form einer Mehrlagen-Leiterplatte angeordnet ist, deren Außenlagen zur Abschirmung vorgesehen sind. Durch ein derartiges Trägerelement werden die Prozesssignale auch im Bereich des Trägerelementes abgeschirmt und das Trägerelement wirkt wie ein "verlängerter" Kabelschirm bzw. wie eine Weiterführung des Kabelschirms bis zu den Anschlusselementen des Elektronikmoduls. Darüber hinaus sind die Anschlusselemente zum Anschluss der Prozessspannungsleitungen an das äußere Ende des Anschlussblockes gelegt, wodurch ein Einkoppeln von durch die Prozessspannung bewirkten Störungen weitgehend vermieden wird. Ferner ermöglicht ein derartiges Trägerelement in Form einer Mehrlagen-Leiterplatte, den Anschlussblock geschirmt, beispielsweise als geschirmten Steckverbinder, auszubilden.

Ein mit einer Kontaktfeder versehener Haltebügel ist an einer Seite der Mehrlagen-Leiterplatte befestigt, derart, dass die Kontaktfeder und eine Seitenwand am äußeren Ende des Anschlussblockes eine Ausnehmung zur Aufnahme einer Fahne einer Kabelschirmauflage bilden. Falls die Fahne der Kabelschirmauflage in die Ausnehmung gesteckt ist, überdeckt daher die Kabelschirmauflage die Anschlusselemente zum Anschluss der Prozessspannungsleitungen, wodurch die durch die Prozessspannung bewirkten Störungen noch besser unterdrückt bzw. gehindert werden, in die Prozessignalleitungen einzukoppeln. Mittels einer derartigen direkten Kontaktierung der Kabelschirmauflage mit den Außenlagen der Mehrlagen-Leiterplatte ist die Fläche, welche sich zwischen dem Kabelschirm und den aus diesem Kabelschirm herausragenden Prozesssignalleitungen und den Anschlusselementen ergibt, minimal.

Vorteilhaft ist, dass die ungeschirmte Fläche verringert wird, welche das Störmagnetfeld durchsetzt, wobei dieses Störmagnetfeld von hochfrequenten über die Kabelschirmung und die Prozessspannungsleitungen fließenden Strömen bewirkt wird. Diese ungeschirmte Fläche wird einerseits zwischen den Prozesssignalleitungen und der Kabelschirmung und andererseits zwischen den Prozesssignalleitungen und dem Bezugspotential des Elektronikmoduls "aufgespannt". Mit anderen Worten: Durch die verringerte Fläche wird die einkoppelbare Störspannung verringert, der in die Prozesssignalleitungen induzierte Störspannungsanteil, welcher zusammen mit dem Nutzsignal am Elektronikmodul anliegt, wird vermindert.

In einer weiteren Ausgestaltung der Erfindung ist die Mehrlagen-Leiterplatte mit Filter- und Dämpfungsmitteln versehen, welche den Anschlusselementen zum Anschluss der Prozessspannungsleitungen nachgeschaltet sind. Dadurch wird das Elektronikmodul mit bereits gefilterten Prozessspannungen beaufschlagt.

Aufgrund der - wie erläutert - geringen Einkoppelfläche können diese Filter- und Dämpfungsmittel für eine höhere Grenzfrequenz ausgelegt sein, wodurch schnellere bzw. höherfrequente Prozesssignale übermittelt bzw. verarbeitet werden können.

Gemäß den in Anspruch 3 angegebenen Maßnahmen ist die Mehrlagen-Leiterplatte zwischen dem Anschlussblock und den weiteren Anschlusselementen angeordnet, wobei die Anschlusselemente zum Anschluss der Prozessspannungsleitungen mittels der Mehrlagen-Leiterplatte mit den weiteren Anschlusselementen elektrisch verbunden sind und wobei ein über diesen weiteren Anschlüssen angeordneter Schirmbügel mit der Montageschiene kontaktiert. Mittels derartiger Maßnahmen wird die gefilterte Prozessspannung an benachbarte Automatisierungskomponenten weitergeleitet, wobei die Abschirmung aufgrund des Schirmbügels weiter verbessert wird.

In einer Ausführungsform der Erfindung ist der Anschlussblock geschirmt, z. B. in Form eines geschirmten Steckverbinders, ausgebildet. Dadurch können schnellere bzw. höherfrequente Prozesssignale, insbesondere in Verbindung mit den Filter-und Dämpfungsmitteln, übermittelt bzw. verarbeitet werden.

Anhand der Zeichnung, in der ein Ausführungsbeispiel der Erfindung veranschaulicht ist, werden im Folgenden die Erfindung, deren Ausgestaltungen sowie Vorteile näher erläutert.

Es zeigen:
Figuren 1 und 2 Bestandteile eines Automatisierungsgerätes.

Die in den Figuren dargestellten gleichen Teile sind mit gleichen Bezugszeichen versehen.

In den Figuren 1 und 2 ist mit 1 eine Mehrlagen-Leiterplatte bezeichnet, die Bestandteil eines Basismoduls einer Automatisierungskomponente eines Automatisierungsgerätes ist. Um die Automatisierungskomponente auf einer an ein Schirmpotential, z. B. einer Funktionserde, angeschlossenen Montageschiene bzw. Hutschiene 2 des Automatisierungsgerätes zu befestigen, weist das Basismodul beispielsweise hier nicht dargestellte Klemmverbindungen auf. Auf der Mehrlagen-Leiterplatte 1 ist ein Anschlussblock 3 mit mehreren Anschlusselementen 4, 5 angeordnet, von denen die Anschlusselemente 4 zum Anschließen von hier nicht dargestellten Prozesssignalleitungen eines Signalkabels und die Anschlusselemente 5 zum Anschließen von ebenfalls hier nicht dargestellten Prozessspannungsleitungen eines Spannungskabels vorgesehen sind. Um ein Einkoppeln von durch die Prozessspannung bewirkten Störungen weitgehend zu vermeiden, sind die Anschlusselemente 5 zum Anschließen der Prozessspannungsleitungen an das äußere Ende des Anschlussblockes 3 gelegt.

Die Mehrlagen-Leiterplatte 1 ist ferner mit einem Steckverbinder 6 versehen, welcher zur Aufnahme eines Elektronikmoduls der Automatisierungskomponente vorgesehen ist. Dieses Elektronikmodul kann beispielsweise als analoges oder digitales Ein-/Ausgabemodul, als intelligentes Modul mit CPU-Funktionalität, als Interface-Modul oder als sonstiges Funktions- oder Technologiemodul ausgebildet sein. Die Anschlüsse des Steckverbinders 6 sind zumindest teilweise über entsprechende Leiterbahnen der Mehrlagen-Leiterplatte 1 mit den Anschlusselementen 4, 5 des Anschlussblockes 3 elektrisch verbunden. Die Außenlagen der Mehrlagen-Leiterplatte 1 sind zur Abschirmung ausgebildet, wobei die Außenlagen der Mehrlagen-Leiterplatte 1 über Kontaktfedern 13, 14 mit der an das Schirmpotential angeschlossenen Montageschiene 2 elektrisch verbunden sind. Dadurch, dass die Außenlagen der Mehrlagen-Leiterplatte 1 zur Abschirmung vorgesehen sind, werden die über die Prozesssignalleitungen übermittelten Prozesssignale abgeschirmt. Das bedeutet, dass die Prozesssignale sowohl im Bereich des Anschlussblockes 3 als auch im Bereich des Steckverbinders 6 abgeschirmt werden und die Mehrlagen-Leiterplatte 1 wie ein "verlängerter" Kabelschirm wirkt.
Die Außenlagen der Mehrlagen-Leiterplatte 1 werden mit dem Schirm des Signalkabels bzw. der Prozesssignalleitungen verbunden, indem - wie im Folgenden noch gezeigt wird - diese mit einer Fahne 7 einer Kabelschirmauflage 8 kontaktieren, in welcher die an das Schirmpotential angeschlossene Abschirmung der Prozesssignalleitungen mittels einer Schraubklemme 9 befestigt ist. Diese Prozesssignalleitungen sind zum Anschließen an die Anschlusselemente 4 durch die Kabelschirmauflage 8 hindurchgeführt, was in der Figur 1 mittels eines Pfeils X angedeutet ist. Zum Kontaktieren der Fahne 7 der Kabelschirmauflage 8 mit den Außenlagen der Mehrlagen-Leiterplatte 1 ist eine weitere Kontaktfeder 10 eines Haltebügels 11 vorgesehen, welcher an einer Seite der Mehrlagen-Leiterplatte 1 befestigt ist. Diese Kontaktfeder 10 bildet mit der Seitenwand 12 des Anschlussblockes 3 am äußeren Ende dieses Anschlussblockes 3 eine Ausnehmung zur Aufnahme der Fahne 7 der Kabelschirmauflage 8. Für den Fall, dass die Fahne 7 in die Ausnehmung gesteckt wird - was in Figur 1 mittels eines Pfeils Y angedeutet ist -, kontaktieren die Außenlagen der Mehrlagen-Leiterplatte 1, welche über die Kontaktfedern 13, 14 direkt und mit geringer Impedanz mit der Montageschiene 2 kontaktieren, mit der Schirmung des Signalkabels bzw. der Prozesssignalleitungen, wobei die Kabelschirmauflage 8 die Anschlusselemente 5 überdeckt, an welche die Prozessspannungsleitungen angeschlossen sind. Diese Überdeckung bedeutet, dass die Prozessspannungsleitungen unter der Kabelschirmauflage 8 geführt werden - was in Figur 1 mittels einer Linie Z angedeutet ist -, wodurch die Prozessspannungsleitungen sehr gut von den Prozesssignalleitungen getrennt geführt sind.

Um das Elektronikmodul mit bereits gefilterten Prozessspannungen zu beaufschlagen, weist die Mehrlagen-Leiterplatte 1 auf der dem Anschlussblock 3 gegenüberliegenden Unterseite dieser Mehrlagen-Leiterplatte 1 Filter- und Dämpfungsmittel 15 auf, welche den Anschlusselementen 5 zum Anschluss der Prozessspannungsleitungen nachgeschaltet sind. Auf dieser Unterseite sind ferner weitere Anschlusselemente 16 angeordnet, welche zur Weiterleitung der Prozessspannung zu mindestens einem benachbarten Basismodul vorgesehen sind. Diese weiteren Anschlusselemente 16 sind über Leiterbahnen der Mehrlagen-Leiterplatte 1 mit den Anschlusselementen 5 zum Anschluss der Prozessspannungsleitungen elektrisch verbunden, wobei zur Verbesserung der Abschirmung und zum Schutz der weiteren Anschlusselemente 16 ein Schirmbügel 17 über diesen weiteren Anschlusselementen 16 angeordnet ist, der mit der Montageschiene 2 mittels der Kontaktfeder 13 kontaktiert.

## Patentansprüche

1. Automatisierungskomponente eines modularen Automatisierungsgerätes mit einem Basismodul und einem auf dieses Basismodul steckbaren Elektronikmodul, wobei das Basismodul aufweist:
- Mittel zum Befestigen des Basismoduls auf einer Montageschiene (2),
- Anschlusselemente (4, 5, 6) zum Kontaktieren mit Prozesssignal- und Prozessspannungsleitungen sowie zum Kontaktieren mit Anschlusselementen des Elektronikmoduls,
- weitere Anschlusselemente (16) zur Weiterleitung einer Prozessspannung zu einem benachbarten Basismodul,
**dadurch gekennzeichnet, dass**
- die Anschlusselemente (4, 5) zum Kontaktieren mit den Prozesssignal- und Prozessspannungsleitungen Bestandteil eines Anschlussblockes (3) sind, welcher auf einer Mehrlagen-Leiterplatte (1) angeordnet ist, deren Außenlagen zur Abschirmung vorgesehen sind,
- die Anschlusselemente (5) am äußeren Ende des Anschlussblockes (3) zum Anschluss der Prozessspannungsleitungen vorgesehen sind,
- ein mit einer Kontaktfeder (10) versehener Haltebügel (11) an einer Seite der Mehrlagen-Leiterplatte (1) befestigt ist, derart, dass die Kontaktfeder (10) und eine Seitenwand (12) des Anschlussblockes (3) am äußeren Ende des Anschlussblockes (3) eine Ausnehmung zur Aufnahme einer Fahne (7) einer Kabelschirmauflage (8) bilden,
- an der Mehrlagen-Leiterplatte (1) weitere Kontaktfedern (13, 14) zum Kontaktieren mit der Montageschiene (2) befestigt sind.

2. Automatisierungskomponente nach Anspruch 1, **dadurch gekennzeichnet, dass** die Mehrlagen-Leiterplatte (1) mit Filter-und Dämpfungsmitteln (15) versehen ist, welche den Anschlusselementen (5) zum Anschluss der Prozessspannungsleitungen nachgeschaltet sind.

3. Automatisierungskomponente nach Anspruch 1 oder 2, **dadurch gekennzeichnet, dass** die Mehrlagen-Leiterplatte (1) zwischen dem Anschlussblock (3) und den weiteren Anschlusselementen (16) angeordnet ist, wobei die Anschlusselemente (5) zum Anschluss der Prozessspannungsleitungen mittels der Mehrlagen-Leiterplatte (1) mit den weiteren Anschlusselementen (16) elektrisch verbunden sind und wobei ein über diesen weiteren Anschlusselementen (16) angeordneter Schirmbügel (17) mit der Montageschiene (2) kontaktiert.

4. Automatisierungskomponente nach einem der Ansprüche 1 bis 3, **dadurch gekennzeichnet, dass** der Anschlussblock (3) geschirmt ausgebildet ist.

5. Modulares Automatisierungsgerät mit mindestens einer Automatisierungskomponente gemäß einem der Ansprüche 1 bis 4, **dadurch gekennzeichnet, dass** die Kabelschirmauflage (8) die Anschlusselemente (5) zum Anschluss der Prozessspannungsleitungen überdeckt, falls die Fahne (7) der Kabelschirmauflage (8) in der Ausnehmung aufgenommen ist.

## Claims

1. Automation component of a modular automation device having a base module and an electronics module which can be plugged onto the said base module, wherein the base module has:
- means for fastening the base module on a mounting rail (2),
- connection elements (4, 5, 6) for making contact with process-signal and process-voltage lines and also for making contact with connection elements of the electronics module,
- further connection elements (16) for forwarding a process voltage to an adjacent base module,
**characterized in that**
- the connection elements (4, 5) for making contact with the process-signal and process-voltage lines are constituent parts of a connection block (3) which is arranged on a multilayer printed circuit board (1), the outer layers of said printed circuit board being provided for screening purposes,
- the connection elements (5) at the outer end of the connection block (3) are provided for connection of the process-voltage lines,
- a retaining clip (11), which is provided with a contact spring (10), is fastened to one side of the multilayer printed circuit board (1) in such a way that the contact spring (10) and a side wall (12) of the connection block (3) form a recess for receiving a lug (7) of a cable screen support (8) at the outer end of the connection block (3),
- further contact springs (13, 14) for making contact with the mounting rail (2) are fastened to the multilayer printed circuit board (1).

2. Automation component according to Claim 1, **characterized in that** the multilayer printed circuit board (1) is provided with filter and damping means (15) which are connected behind the connection elements (5) for connection of the process-voltage lines.

3. Automation component according to Claim 1 or 2, **characterized in that** the multilayer printed circuit board (1) is arranged between the connection block (3) and the further connection elements (16), wherein the connection elements (5) for connection of the process-voltage lines are electrically connected to the further connection elements (16) by means of the multilayer printed circuit board (1), and wherein a screening clip (17), which is arranged over these further connection elements (16), makes contact with the mounting rail (2).

4. Automation component according to one of Claims 1 to 3, **characterized in that** the connection block (3) is designed in a screened manner.

5. Modular automation device having at least one automation component according to one of Claims 1 to 4, **characterized in that** the cable screen support (8) covers the connection elements (5) for connection of the process-voltage lines if the lug (7) of the cable screen support (8) is held in the recess.

## Revendications

1. Composant d'automatisation d'un appareil d'automatisation modulaire, ayant un module de base et un module électronique enfichable sur ce module de base, le module de base comportant :
- des moyens de fixation du module de base sur un rail ( 2 ) de montage,
- des éléments ( 4, 5, 6 ) de connexion pour la mise en contact avec des lignes de signal de processus et de tension de processus, ainsi que pour la mise en contact avec des éléments de connexion du module électronique,
- d'autres éléments ( 16 ) de connexion pour l'acheminement d'une tension de processus à un module de base voisin, **caractérisé en ce que**
- les éléments ( 4, 5 ) de connexion pour la mise en contact avec les lignes de signal de processus et de tension de processus font partie d'un bloc ( 3 ) de connexion, qui est disposé sur une plaquette ( 1 ) à circuit imprimé à plusieurs couches, dont les couches extérieures sont prévues pour le blindage,
- les éléments ( 5 ) de connexion à l'extrémité extérieure du bloc ( 3 ) de connexion sont prévus pour la connexion des lignes de tension de processus,
- un étrier ( 11 ) de maintien prévu avec un ressort ( 10 ) de contact est fixé sur un côté de la plaquette ( 1 ) à circuit imprimé à plusieurs couches, de manière à ce que le ressort ( 10 ) de contact et une paroi ( 12 ) latérale du bloc ( 3 ) de connexion à l'extrémité extérieure du bloc ( 3 ) de connexion forment un logement de réception d'un drapeau ( 7 ) d'un appui ( 8 ) de protection de câble,
- sur la plaquette ( 1 ) à circuit imprimé à plusieurs couches, sont fixés d'autres ressorts ( 13, 14 ) de contact pour la mise en contact avec le rail ( 2 ) de montage.

2. Composant d'automatisation suivant la revendication 1, **caractérisé en ce que** la plaquette ( 1 ) à circuit imprimé à plusieurs couches est munie de moyens ( 15 ) de filtrage et d'amortissement, qui sont montés en aval des éléments ( 5 ) de connexion pour la connexion des lignes de tension de processus.

3. Composant d'automatisation suivant la revendication 1 ou 2, **caractérisé en ce que** la plaquette ( 1 ) à circuit imprimé à plusieurs couches est montée entre le bloc ( 3 ) de connexion et les autres éléments ( 16 ) de connexion, les éléments ( 5 ) de connexion étant reliés électriquement aux autres éléments ( 16 ) de connexion, au moyen de la plaquette ( 1 ) à circuit imprimé à plusieurs couches, pour la connexion des lignes de tension de processus et dans lequel un étrier ( 17 ) de protection, disposé sur ses autres éléments ( 16 ) de connexion, est mis en contact avec le rail ( 2 ) de montage.

4. Composant d'automatisation suivant l'une des revendications 1 à 3, **caractérisé en ce que** le bloc ( 3 ) de connexion est constitué en étant blindé.

5. Appareil d'automatisation modulaire ayant au moins un composant d'automatisation suivant l'une des revendications 1 à 4, **caractérisé en ce que** l'appui ( 8 ) de protection de câble recouvre les éléments ( 5 ) de connexion pour la connexion des lignes de tension de processus, si le drapeau ( 7 ) de l'appui ( 8 ) de protection de câble est reçu dans le logement.
